# EUROPÄISCHE PATENTSCHRIFT

(11) **EP 1 071 905 B1**
(45) Veröffentlichungstag und Bekanntmachung des Hinweises auf die Patenterteilung: **07.01.2004**
(21) Anmeldenummer: 99913209.5
(22) Anmeldetag: 02.03.1999
(51) Int. Cl.: F21K 7/00, F21S 4/00

(54) **SIGNALLEUCHTE**
SIGNAL LIGHT
FEUX DE SIGNALISATION

(30) Priorität: 15.04.1998 DE 29806589 U
(43) Veröffentlichungstag der Anmeldung: 31.01.2001
(73) Patentinhaber: Pfannenberg GmbH, 21035 Hamburg (DE)
(72) Erfinder: SCHLAG, Frank, D-21218 Seevetal-Hittfeld (DE)
(74) Vertreter: Richter, Werdermann, Gerbaulet & Hofmann
(86) Internationale Anmeldenummer: PCT/EP1999/001336
(87) Internationale Veröffentlichungsnummer: WO 1999/053234

(56) Entgegenhaltungen:
- DE-A- 19 624 087
- DE-U- 9 010 187
- US-A- 5 577 832
- US-A- 5 642 933
- US-A- 5 655 830

## Beschreibung

Die Erfindung betrifft ein Leuchtmittel, insbesondere Lampe, insbesondere für eine Signalleuchte gemäß dem Oberbegriff des Anspruchs 1.

Herkömmliche Leuchtmittel haben einen Sockel und einen daran angeordneten Glaskolben, in dem beispielsweise ein Wolframdraht in einer Edelgasatmosphäre unter Strom gesetzt wird und durch entsprechende thermische Effekte elektromagnetische Wellen im sichtbaren Spektralbereich, d.h. Licht, abstrahlt. Derartige Leuchtmittel sind jedoch teuer, aufwendig und umweltbelastend in der Herstellung und haben eine nicht zufriedenstellende kurze Lebensdauer. Ferner weisen sie einen schlechten Wirkungsgrad auf.

Als Verbesserung wurden bisher Gasentladungslampen mit entsprechenden Sockeln vorgeschlagen. Diese benötigen jedoch eine hohe Startspannung und ein entsprechendes Steuersignal zum Aufrechterhalten der lichterzeugenden Gasentladung. Femer sind Leuchtstoffe erforderlich, da die direkt von der Gasentladung erzeugten elektromagnetischen Wellen in der Regel nicht im sichtbaren Spektralbereich sind. Zusätzlich benötigen derartige Lampen einen Glaskolben, in dem die Gasentladung abläuft, sowie eine in den Sockeln enthaltene Steuerelektronik, was einen entsprechend großen Bauraum erfordert. Ferner benötigt die Lampe eine lange Zeit, bis die Gasentladung eine volle Nennlichtstärke erreicht.

Aufgrund aller vorgenannter Nachteilen sind derartige gesockelte Gasentladungslampen beispielsweise nicht für Signalleuchten geeignet.

Durch die DE-U-94 17 300 ist eine Signalleuchte mit einem Leuchtmittel mit einem Sockel und einem daran angeordneten Leuchtkörper bekannt, wobei der Leuchtkörper eine Leiterplatte mit einer Mehrzahl von daran angeordneten Leuchtdioden umfasst, und die Leiterplatte einen Fuß aufweist, wobei sich der Fuß über eine vorbestimmte Strecke in den Sockel hinein erstreckt, und wobei die Leuchtdioden an der Leiterplatte angeordnet sind, derart, dass diese bezüglich der Leiterplatte in verschiedene Richtungen elektromagnetische Wellen im sichtbaren Spektralbereich abstrahlen.

Neben der Verwendung von zwei Leuchtdioden mit entgegenläufigen Abstrahlrichtungen ist auch die Verwendung von drei Leuchtdioden vorgesehen, wobei die drei Leuchtdioden in etwa kreuzförmig mit drei Abstrahlrichtungen in einer Ebene liegend angeordnet sind. Die Leuchtdioden sind liegend an der Leiterplatte angeordnet, wobei keine senkrecht zu den jeweils anderen Leuchtdioden stehende Leuchtdioden vorgesehen sind, so dass eine Rundumleuchtwirkung nicht erreichbar ist. Hinzukommt, dass der Lampensockel in einer im Leuchtkörper ausgebildeten Lampenfassung mit einer Bajonetthalterung auswechselbar ausgelegt ist.

Durch die DE-A- 39 16 875 ist eine Mehrkammersignalleuchte bekannt, die aus einem nach vom offenen Gehäuse und einer eingesetzten Platine und darauf angeordneten Lichtquellen, sowie aus einer von den Lichtquellen gesetzten optischen Anordnung und einer in das Gehäuse nach vom abschließenden Lichtscheibe besteht, wobei Leuchtdioden eingesetzt werden, die mit Kondensorlinsen ausgerüstet worden sind, welche jeweils vor den das Licht aussendenden Flächen angeordnet sind.

Die DE-U- 93 13 403 beschreibt eine Leuchte, insbesondere für den Einsatz in optischen Signaleinrichtungen, die aus einem sich von einem genormten Schraubsockel in einem konischen Mittelteil rotationssymmetrisch zur Sockelachse, sich im wesentlichen konisch erweiternden Gehäuse besteht, in welchem senkrecht zur Sockelachse die das Feld von Leuchtdioden oder Leuchtdiodenchips tragende Platine angeordnet ist, und bei der das Gehäuse auf der Sichtseite mittels einer Streuscheibe lichtdurchlässig verschlossen ist.

Nach der EP-A- 0 108 368 ist eine optische Warn- oder Anzeigeeinrichtung mit Leuchtdioden bekannt, die aus einer kreis- oder vieleckförmigen Grundplatte besteht, deren Rand und Zentrum mit Leuchtdioden unterschiedlicher Farbe bestückt ist und bei der ein gemeinsamer Gießharzkörper die Leuchtdioden umhüllt, so daß dieser die Grundplatte sowie einen Gewindeeinsatz zum Befestigen der Einrichtung bildet. Bei dieser Einrichtung sind die Leuchtdioden am Rande einer Kreis- oder Vieleckplatte angeordnet und von einer Schutzkappe umgeben.

Die DE-U- 297 12 229 beschreibt einen Beleuchtungskörper für Lichtsignalanlagen, der aus einer Vielzahl von Leuchtdioden besteht, die über elektrische Leitungen über einen im Lampengehäuse angeordneten Gleichrichter und einen Transformator mit dem Standardanschlußadapter elektrisch leitend verbunden sind. Die Leuchtdioden sind dabei auf einer ebenen oder konvex gewölbten Stirnfläche des Lampengehäuses in gleichmäßiger Verteilung angeordnet, wobei die zwischen ihnen und der Gehäusewand befindlichen Hohlräume mit einem wärmeresistenten Kunstharz ausgefüllt sind. Hierbei kann das Lampengehäuse je nach Anwendungsbereich eine völlig unterschiedliche Form, z.B. eine elliptische Form, eine Bimenform, Kegelform oder Kegelstumpfform aufweisen, wobei dieses auch als eine mehrfach abgesetzte, kreisrylinderische Form ausgebildet sein kann.

Die DE-A- 34 30 540 beschreibt einen Leuchteinsatz, der aus einem Gehäuse besteht, wobei in dem Gehäuse eine Leuchtplatine angeordnet ist, auf der auf der einen Seite Leuchtteile angeordnet sind und auf der anderen Seite zwei Elektroleiter angeschlossen sind, wobei die Leuchtptatine, die Leuchtteile und die Elektroleiter vollständig in einem isolierenden Gießharz im Gehäuse vergossen sind.

Es ist Aufgabe der vorliegenden Erfindung, ein verbessertes Leuchtmittel der obengenannten Art insbesondere für eine verbesserte Signalleuchte zur Verfügung zu stellen, welche die obengenannten Nachteile beseitigen.

Diese Aufgabe wird durch ein Leuchtmittel der o.g. Art mit den in Anspruch 1 gekennzeichneten Merkmalen gelöst.

Dazu ist es bei einem Leuchtmittel der o.g. Art erfindungsgemäß vorgesehen, daß der Leuchtkörper eine Leiterplatte mit daran angeordneten Leuchtdioden umfaßt, wobei für eine Rundumleuchtwirkung die Leuchtdioden stehend und liegend an der Leiterplatte angeordnet sind, derart, dass diese bezüglich der Leiterplatte in wenigstens vier verschiedene Richtungen elektromagnetische Wellen im sichtbaren Spektralbereich abstrahlen, wobei die Abstrahlrichtungen der Leuchtdioden senkrecht zueinanderstehen und in einer Ebene oder in verschiedenen Ebenen liegen und wobei für jede Abstrahlrichtung eine oder wenigstens zwei Leuchtdioden vorgesehen sind.

Eine Rundumleuchtwirkung wird dadurch erzielt, daß mehrere Leuchtdioden derart an der Leiterplatte angeordnet sind, daß diese bezüglich der Leiterplatte in wenigstens vier verschiedene Richtungen elektromagnetische Wellen im sichtbaren Spektralbereich abstrahlen. Dies simuliert in besonders vorteilhafter Weise ein Leuchtmittel mit rundum abstrahlendem Glaskolben.

Dies hat den Vorteil, daß herkömmliche Leuchtmittel mit beispielsweise Glaskolben als Leuchtkörper durch Leuchtmittel mit wesentlich höherer Lebensdauer, niedrigeren Herstellungskosten bei hohen Stückzahlen, besserem Wirkungsgrad, d.h. größer Leuchtkraft bei geringerem Energieverbrauch, sowie ggf. besserer Signalwirkung ersetzt werden können.

Vorzugsweise Weitergestaltungen und Verwendungen des Leuchtmittels sind in den Ansprüchen 2 bis 10 beschrieben.

Eine universelle Anwendungsmöglichkeit des Leuchtmittels bei unterschiedlichsten Geräten, welche bisher Glaskolbenleuchtmittel verwenden, ohne Umbau des Gerätes selbst erzielt man dadurch, daß der Sockel ein Standardsockel, insbesondere für eine Glühbirnenfassung, beispielsweise vom Typ BA9s, BA15d, E14, E27, ist.

Ein Einsatz in Signalleuchten mit entsprechenden signalartigen Lichtzeichen, wie beispielsweise Blinken, realisiert man dadurch auf einfache Weise, daß die Leiterplatte einen elektronischen Schaltkreis, insbesondere wenigstens einen integrierten Schaltkreis und/oder wenigstens ein SMD-Bauteil, zum Ansteuern der Leuchtdioden aufweist. Dies vereinfacht zusätzlich in vorteilhafter Weise herkömmliche Signalleuchten, da diese selbst keine Steuerelektronik oder nur eine sehr triviale, wie Ein-/Ausschalter, benötigen, wodurch diese kostengünstig herstellbar sind.

Zweckmäßigerweise ist die Leuchtdiode, je nach Einsatzzweck und Einsatzumgebung, eine weiße bzw. farblose und/oder farbige LED.

Eine einfache und betriebssicher Kontaktierung zwischen Leiterplatte und Sockel erzielt man dadurch, daß die Leiterplatte T-förmig mit einem Fuß und einem Querbalken ausgebildet ist, wobei sich der Fuß über eine vorbestimmte Strecke in den Sockel hinein erstreckt.

Einen kostengünstigen und einfachen Aufbau eines erfindungsgemäßen Leuchtmittels erzielt man dadurch, daß die Leiterplatte eine Standardleiterplatte beispielsweise vom Typ FR4 ist.

Zweckmäßigerweise weist die wenigstens eine Leuchtdiode eine Betriebsspannung oder einen Betriebsspannungsbereich im Spannungsbereich von 6 V bis 230 V, insbesondere 12 V oder 24 V, auf.

In einer bevorzugten Ausführungsform weist der Sockel einen Bajonett- oder Schraubverschluß zum Verbinden mit einer entsprechenden Leuchtmittelfassung auf.

Bei einer Signalleuchte der o.g. Art ist es erfindungsgemäß vorgesehen, daß wenigstens eines der Leuchtmittel gemäß dem voranstehend beschriebenen, erfindungsgemäßen Leuchtmittel ausgebildet ist.

Dies hat den Vorteil, daß herkömmliche Leuchtmittel mit beispielsweise Glaskolben als Leuchtkörper durch Leuchtmittel mit wesentlich höherer Lebensdauer, niedrigeren Herstellungskosten, besserem Wirkungsgrad, d.h. größer Leuchtkraft bei geringerem Energieverbrauch, sowie ggf. besserer Signatwirkung ersetzt sind.

Das erfindungsgemäße Leuchtmittels kann desweiteren in dem Gehäuse einer Signalleuchte angeordnet werden.

Wenn das Gehäuse wenigstens zwei lösbar miteinander verbundene Modulkörper umfaßt, steht eine durch entsprechende Kombination von Modulkörpem individuell an unterschiedlichste Einsatzbedingungen und Einsatzwünsche anpaßbare Signalleuchte zur Verfügung. Hierbei ist eine funktionelle Ausgestaltung der Signalleuchte nicht festgelegt, sondem kann durch die lösbare Verbindung jederzeit auch während des Einsatzes verändert und somit an wechselnde Umgebungsbedingungen angepaßt werden. Dadurch ist die Signalleuchte auf unterschiedlichste Weisen und für unterschiedlichste Einsatzzwecke einsetzbar und anpaßbar für unterschiedlichste Einsatzbedingungen und Einsatzzwecke.

Zweckmäßigerweise ist die Signalleuchte eine mehrstufige Signalleuchte mit Leuchtausstrahlung in jeweils unterschiedlichen Farben, insbesondere weiß, rot, gelb und/oder grün, wobei jeweils einer Stufe wenigstens ein erfindungsgemäßes Leuchtmittel zugeordnet ist.

Da häufig die grüne Stufe für einen Dauerbetrieb ausgelegt sein muß ist zweckmäßigerweise wenigstens das der grünen Stufe zugeordnete Leuchtmittel gemäß der vorliegenden Erfindung ausgebildet, da Leuchtdioden eine hohe Lebensdauer bei geringem Energieverbrauch aufweisen.

Ein kostengünstiger Einsatz von besonders dauerhaft haltbaren, farblosen, d.h. weißen Leuchtdioden ist dadurch möglich, daß der Lichtaustrittsabschnitt jeder einzelnen Stufe mit entsprechend farbigen Filtern, beispielsweise Gläsern, ausgestattet ist.

Ausführungsbeispiele der Erfindung sind in den Zeichnungen dargestellt. Es zeigen
- Fig. 1: ein Leuchtmittel in teilweise geschnittener Seitenansicht,
- Fig. 2: eine Ansicht in Richtung Pfeil II von Fig. 1,
- Fig. 3: eine perspektivische Ansicht und
- Fig. 4: eine Signalleuchte.

Die in Fig. 1 bis 3 dargestellte bevorzugte Ausführungsform eines Leuchtmittels 100 umfaßt einen Sockel 110 und einen Leuchtkörper 112. Der Leuchtkörper 112 umfaßt eine T-förmig ausgebildete Leiterplatte 114 mit einem Fuß 116 und einem Querbalken 118, auf der mehrere Leuchtdioden (LED) 120 teilweise stehend, teilweise liegend angeordnet sind.

Die LED's 120 sind über nicht näher dargestellte Leiterbahnen auf der Leiterplatte 114 mit einer Steuer- und Stromversorgungselektronik 122 verbunden, welche auf dem Fuß 116 der Leiterplatte 114 angeordnet ist. Der Fuß 116 erstreckt sich in den Sockel 110 hinein, so daß sich die Steuer- und Stromversorgungselektronik 122 innerhalb des Sockels 110 und damit geschützt befindet.

Über Leiterbahnen 124 ist die Steuer- und Stromversorgungselektronik 122 elektrisch mit dem Sockel derart verbunden, daß der Sockel bei Verbindung mit einer nicht dargestellten Fassung, beispielsweise in einer Signalleuchte, eine elektrische Spannungsversorgung, beispielsweise mit einer Spannung im Bereich von 6 V bis 230 V, insbesondere 12 V oder 24 V, herstellt. Diese Spannung wird von der Steuer- und Stromversorgungselektronik 122 entsprechend in eine geeignete Versorgungsspannung für die Leuchtdioden 120 umgesetzt.

Zweckmäßigerweise erzeugt die Steuer- und Stromversorgungselektronik 122 zusätzlich Spannungsimpulse, welche zu entsprechender impulsartiger Lichtabstrahlung der Leuchtdioden, beispielsweise zur Realisation eines Blinklichtes, führen.

Die Leuchtdioden 120 sind, wie insbesondere aus Fig. 2 und 3 ersichtlich, derart angeordnet, daß deren Hauptstrahlrichtung bezüglich der Leiterplatte 112 in vier verschiedene, senkrecht zueinander stehende Richtungen weist, wobei für eine Richtung jeweils zwei Leuchtdioden 120 vorgesehen sind. Dies erzielt in vorteilhafter Weise eine Rundumleuchtcharakteristik bzw. Rundumlichtwirkung. Wie mit gestrichelten Linien in Fig. 1 angedeutet, können auch drei oder mehr Leuchtdioden 120 pro Abstrahlrichtung vorgesehen sein, je nach gewünschter Leuchtintensität.

Insbesondere Fig. 2 veranschaulicht die beidseitige Anordnung der LED's 120 auf der Leiterplatte 112.

Die Leuchtdioden weisen ferner je nach Einsatzzweck und -umgebung handelsübliche Farben, Lichtstärken und Nennspannungen auf. Die Leiterplatte 112 ist beispielsweise als Standardleiterplatte, insbesondere vom Typ FR4 o.ä., ausgebildet.

Der Sockel 110 ist, wie insbesondere aus Fig. 1 ersichtlich, als herkömmlicher Standardsockel ausgebildet, beispielsweise vom Typ BA9s, BA15d, E14, E27 usw. Für eine hohe Spannungsfestigkeit und mechanische Stabilität ist der Sokkel 112 in vorteilhafter Weise mit Verguß 126 gefüllt.

Fig. 4 zeigt eine vorteilhafte Ausführungsform einer Signalleuchte 200, welche mit wenigstens einem Leuchtmittel ausgestattet ist. Die Signalleuchte 200 ist aus mehreren modulartigen Segmenten 210, 212, 214 und 216 zusammengesetzt, wobei die Module 210, 212, 214 und 216 zweckmäßigerweise lösbar miteinander verbunden sind und jedem Modul wenigstens ein Leuchtmittel zugeordnet ist. In vorteilhafter Weise ist dabei wenigstens eines dieser Leuchtmittel gemäß der vorliegenden Erfindung ausgebildet.

Jedes Modul weist einen Lichtaustrittsabschnitt 218, 220, 222 und 224 auf, welcher entweder klar für sichtbares Licht oder mit einem Farbfilter ausgebildet ist.

Sofern der jeweilige Lichtaustrittsabschnitt 218, 220, 222 und 224 klar ausgebildet ist, ist des entsprechende Leuchtmittel mit farbigen Dioden ausgestattet. Sofern der jeweilige Lichtaustrittsabschnitt 218, 220, 222 und 224 mit einem Farbfilter ausgebildet ist, ist das entsprechende Leuchtmittel mit farblosen bzw. weiß strahlenden Dioden ausgestattet. Letzteres hat den besonderen Vorteil, daß wieße LED's eine größere Lebensdauer und höhere Leuchtintensität aufweisen.

Zweckmäßigerweise strahlt jedes Modul in einer anderen Farbe ab. So strahlen beispielsweise die Module 210, 212, 214 und 216 bei aktiviertem Leuchtmittel in dieser Reihenfolge jeweils die Farben grün, gelb, weiß und rot ab. Es ist jedoch, je nach Einsatzzweck, auch jede andere Kombination der Farben möglich.

### BEZUGSZEICHENLISTE

- Leuchtmittel: 100
- Sockel: 110
- Leuchtkörper: 112
- Leiterplatte: 114
- Fuß: 116
- Querbalken: 118
- Leuchtdioden (LED): 120
- Steuer- und Stromversorgungselektronik: 122
- Leiterbahnen: 124
- Verguß: 126

- Signalleuchte: 200
- Modul: 210
- Modul: 212
- Modul: 214
- Modul: 216
- Lichtaustrittsabschnitt: 218
- Lichtaustrittsabschnitt: 220
- Lichtaustrittsabschnitt: 222
- Lichtaustrittsabschnitt: 224

## Patentansprüche

1. Leuchtmittel (100), insbesondere Lampe, insbesondere für eine Signalleuchte (200), mit einem Sockel (110) und einem daran angeordneten Leuchtkörper (112), wobei der Leuchtkörper (112) eine Leiterplatte (114) mit einer Mehrzahl von daran angeordneten Leuchtdioden (120) umfasst, und die Leiterplatte (114) einen Fuss (116) aufweist, wobei sich der Fuss (116) über eine vorbestimmte Strecke in den Sockel (110) hinein erstreckt, und wobei die Leuchtdioden an der Leiterplatte (114) angeordnet sind, derart, dass diese bezüglich der Leiterplatte (114) in verschiedene Richtungen elektromagnetische Wellen im sichtbaren Spektralbereich abstrahlen,
**dadurch gekennzeichnet,**
**dass** für eine Rundumleuchtwirkung die Leuchtdioden (120) stehend und liegend an der Leiterplatte (114) angeordnet sind, derart, dass diese bezüglich der Leiterplatte (114) in wenigstens vier verschiedenen Richtungen elektromagnetische Wellen im sichtbaren Spektralbereich abstrahlen, wobei die Abstrahlrichtungen der Leuchtdioden (120) senkrecht zueinanderstehen und in einer Ebene oder in verschiedenen Ebenen liegen und wobei für jede Abstrahlrichtung wenigstens eine Leuchtdiode (120) vorgesehen ist.

2. Leuchtmittel nach Anspruch 1,
**dadurch gekennzeichnet,**
**dass** der Sockel (110) ein Standardsockel, insbesondere für eine Glühbirnenfassung ist.

3. Leuchtmittel nach Anspruch 1 oder 2,
**dadurch gekennzeichnet,**
**dass** die Leiterplatte (114) einen elektronischen Schaltkreis (122), insbesondere wenigstens einen integrierten Schaltkreis, zum Ansteuern der Leuchtdioden (120) aufweist.

4. Leuchtmittel nach Anspruch 3,
**dadurch gekennzeichnet,**
**dass** der elektronische Schaltkreis (122) wenigstens ein SMD-Bauteil umfasst.

5. Leuchtmittel nach einem der Ansprüche 1 bis 4,
**dadurch gekennzeichnet,**
**dass** die Leuchtdioden (120) weiße und/oder farbige LEDs sind.

6. Leuchtmittel nach einem der Ansprüche 1 bis 5,
**dadurch gekennzeichnet,**
**dass** die Leiterplatte (114) T-förmig mit dem Fuß (116) und einem Querbalken (118) ausgebildet ist.

7. Leuchtmittel nach einem der Ansprüche 1 bis 6,
**dadurch gekennzeichnet,**
**dass** die Leuchtdioden (120) eine Betriebsspannung oder einen Betriebsspannungsbereich im Spannungsbereich von 6 V bis 230 V, insbesondere 12 V oder 24 V, aufweisen.

8. Leuchtmittel nach einem der Ansprüche 1 bis 7,
**dadurch gekennzeichnet,**
**dass** der Sockel (110) einen Bajonett- oder Schraubverschluss zum Verbinden mit einer entsprechenden Leuchtmittelfassung aufweist.

9. Verwendung von Leuchtmittel nach einem der Ansprüche 1 bis 8 in einem Gehäuse (210, 212, 214, 216) mit Lichtaustrittsabschnitten (218, 220, 222, 244) einer Signalleuchte (200), wobei das Gehäuse mindestens zwei lösbar miteinander verbundene Modulkörper (210, 212, 214, 216) umfasst.

10. Verwendung von Leuchtmittel nach einem der Ansprüche 1 bis 8 in dem Gehäuse (210, 212, 214, 216) einer mehrstufigen Signalleuchte (200) mit Leuchtausstrahlung in jeweils unterschiedlichen Farben, insbesondere weiß, rot, gelb und/oder grün, z. B. in Form von entsprechenden farbigen Filtern, wie Gläser und für jede einzelne Stufe, wobei jeweils einer Stufe (210, 212, 214, 216), insbesondere der Stufe mit der grünen Leuchtausstrahlung, mindestens ein Leuchtmittel (100) zugeordnet ist.

## Claims

1. Lighting means (100), in particular lamp, in particular for a signal light (200), with a base (10) and a luminous element (112) placed thereon, whereby the luminous element (112) comprises a printed board (114) with a multitude of light emitting diodes (120) placed thereon and the printed circuit (114) has a base (116), whereby the stand (116) extends into the base (110) over a predetermined length and whereby the light emitting diodes are placed on the printed board (114) in such a way that they emit electromagnetic waves in the visible spectral region in several directions with respect to the printed circuit (114),
**characterized in**
**that** for an allround lighting effect the light emitting diodes (120) are placed upright and in horizontal position on the printed board (114) in such a way that they emit electromagnetic waves in the visible spectral region in at least four different directions with respect to the printed board (114), whereby the emitting directions of the light emitting diodes (120) are perpendicular to each other and are situated in a surface plane or in different surface planes and whereby for each emitting direction at least one light emitting diode (120) is provided.

2. Lighting means according to claim 1,
**characterized in**
**that** the base (110) is a standard base, in particular for a glass bulb socket.

3. Lighting means according to claim 1 or 2,
**characterized in**
**that** the printed board (114) has an electronic circuit (122), in particular at least one integrated circuit, for triggering the light emitting diodes (120).

4. Lighting means according to claim 3,
**characterized in**
**that** the electronic circuit (122) comprises at least one SMD component.

5. Lighting means according to any of the claims 1 to 4,
**characterized in**
**that** the light emitting diodes (120) are white and/or colour light emitting diodes.

6. Lighting means according to any of the claims 1 to 5,
**characterized in**
**that** the printed board (114) is configured T-shaped with the base (116) and a crossbar (118).

7. Lighting means according to any of the claims 1 to 6,
**characterized in**
**that** the light emitting diodes (120) have an operating voltage or an operating voltage range in the voltage range from 6 V to 230 V, in particular 12 V or 24 V.

8. Lighting means according to any of the claims 1 to 7,
**characterized in**
**that** the base (110) has a bayonet catch or screw type socket for the connection with a corresponding lighting means socket.

9. Use of a lighting means according to any of the claims 1 to 8 in a casing (210, 212, 214, 216) with light outlet sections (218, 220, 222, 244) of a signal light (200), whereby the casing comprises at least two modular lements (210, 212, 214, 216) detachably connected with each other.

10. Use of a lighting means according to any of the claims 1 to 8 in a casing (210, 212, 214, 216) of a multistage signal light (200) with light emission in respectively different colours, in particular white, red, yellow and/or green, for example in form of corresponding colour filters, such as glasses and for each individual stage, whereby at least one lighting means (100) is assigned to respectively one stage (210, 212, 214, 216), in particular to the stage with the green light emission.

## Revendications

1. Moyen d'éclairage (100), en particulier lampe, en particulier pour des feux de signalisation (200), avec un socle (110) et un élément lumineux (112) placé sur celui-ci, l'élément lumineux (112) comprenant une plaquette (114) avec une multitude de diodes électroluminescentes (120) placées sur celle-ci et la plaquette (144) ayant un pied (116), le pied (116) s'étendant à l'intérieur du socle (110) sur une distance prédéfinie et les diodes électroluminescentes étant placées sur la plaquette (114) de telle manière qu'elles émettent des ondes électromagnétiques par rapport à la plaquette (144) dans différentes directions dans le domaine spectral visible,
**caractérisé en ce**
**que** pour un effet d'éclairage tout autour les diodes électroluminescentes (120) sont placées debout et couchées sur la plaquette (114) de telle manière qu'elles émettent par rapport à la plaquette (114) des ondes électromagnétiques dans au moins quatre directions différentes dans le domaine spectral visible, les directions de rayonnement des diodes électroluminescentes (120) étant perpendiculaires l'une à l'autre et se situant dans un plan ou dans plusieurs plans et au moins une diode électroluminescente (120) étant prévue pour chaque direction de rayonnement.

2. Moyen d'éclairage selon la revendication 1,
**caractérisé en ce**
**que** le socle (110) est un socle standard, en particulier pour une douille d'ampoule.

3. Moyen d'éclairage selon la revendication 1 ou 2,
**caractérisé en ce**
**que** la plaquette (114) a un circuit électronique (122), en particulier au moins un circuit intégré, pour commander les diodes électroluminescentes (120).

4. Moyen d'éclairage selon la revendication 3,
**caractérisé en ce**
**que** le circuit électronique (122) comprend au moins un composant monté en surface.

5. Moyen d'éclairage selon l'une des revendications 1 à 4,
**caractérisé en ce**
**que** les diodes électroluminescentes (120) sont des diodes électroluminescentes blanches et/ou de couleur.

6. Moyen d'éclairage selon l'une des revendications 1 à 5,
**caractérisé en ce**
**que** la plaquette (114) est configurée en forme de T avec le pied (116) et une traverse (118).

7. Moyen d'éclairage selon l'une des revendications 1 à 6,
**caractérisé en ce**
**que** les diodes électroluminescentes (120) ont une tension de service ou une plage de tension de service dans la plage de tension de 6 V à 230 V, en particulier 12 V ou 24 V.

8. Moyen d'éclairage selon l'une des revendications 1 à 7,
**caractérisé en ce**
**que** le socle (110) a un joint à baïonnette ou à vis pour la connexion à une douille de moyen d'éclairage correspondante.

9. Utilisation d'un moyen d'éclairage selon l'une des revendications 1 à 8 dans un boîtier (210, 212, 214, 216) avec des sections de sortie de lumière (218, 220, 222, 244) de feux de signalisation (200), le boîtier comprenant au moins deux éléments modulaires (210, 212, 214, 216) reliés de manière amovible l'un à l'autre.

10. Utilisation d'un moyen d'éclairage selon l'une des revendications 1 à 8 dans un boîtier de feux de signalisation polyétagés (200) avec rayonnement lumineux dans des couleurs respectivement différentes, en particulier blanc, rouge, jaune et/ou vert, par exemple sous forme de filtres correspondants de couleur, comme des verres et pour chaque étage individuel, au moins un moyen d'éclairage (100) étant affecté à respectivement un étage (210, 212, 214, 216), en particulier à l'étage avec le rayonnement lumineux vert.
